# EUROPÄISCHE PATENTSCHRIFT

(11) **EP 0 165 395 B1**
(45) Veröffentlichungstag und Bekanntmachung des Hinweises auf die Patenterteilung: **13.07.1994**
(21) Anmeldenummer: 85104377.8
(22) Anmeldetag: 11.04.1985
(51) Int. Cl.: F01P 7/16, F16K 31/04, G05D 23/13, G05D 7/06

(54) **Regelventil für den Kühlmittelkreislauf eines Verbrennungsmotors**
Control valve for the cooling medium circuit of an internal combuston engine
Soupape de régulation pour le circuit du fluide réfrigérant d'un moteur à combustion interne

(30) Priorität: 28.04.1984 DE 3415876
(43) Veröffentlichungstag der Anmeldung: 27.12.1985
(73) Patentinhaber: Behr-Thomson-Dehnstoffregler Verwaltungs-GmbH, D-70806 Kornwestheim (DE)
(72) Erfinder: Saur, Roland, Dipl.-Ing., D-7000 Suttgart 31 (DE)
(74) Vertreter: Wilhelm, Hans-Herbert, Dr.-Ing.

(56) Entgegenhaltungen:
- EP-A- 0 053 883
- DE-A- 3 226 104
- DE-A- 3 302 768
- GB-A- 2 086 536
- US-A- 2 622 572
- US-A- 2 978 621
- US-A- 4 378 777
- "Messen, Regeln und Steuern in der Lüftungs- und Klimatechnik", O.B. Weber, VDI-Verlag, 1973

## Beschreibung

Die Erfindung betrifft eine Regeleinrichtung für den Kühlmittelkreislauf eines Verbrennungsmotors,insbesondere eines Kraftfahrzeuges, mit einem Regelventil, das die Verteilung der von einem Austritt zu einem Eintritt des Verbrennungsmotors geführten Kühlmittelströmung auf einen zwischen dem Austritt und dem Eintritt angeordneten Kühler und auf eine den Kühler umgehende Kurzschlußleitung regelt und das zwei in der Kühlmittelströmung angeordnete, in axialem Abstand angebrachte Ventilteller aufweist, die zwei einander gegenüberliegenden Ventilsitzen zugeordnet sind und die jeweils zusammen mit den zugehörigen Ventilsitzen die Verbindung einer Ventilkammer zum Kühler und zur Kurzschlußleitung steuern, wobei für beide Ventilteller ein gemeinsamer Ventilträger vorgesehen ist, wobei einer der beiden Ventilteller an dem Ventilträger fest angebracht und mit einer Schließfeder unmittelbar belastete ist, und wobei der Ventilträger mit einem Verstellelement verbunden ist, das nach außen aus dem Bereich der Kühlmittelströmung herausgeführt ist und an das ein Antriebselement eines Stellgliedes angreift, das von einem mehrere Betriebsparameter des Verbrennungsmotors auswertenden Regler gesteuert ist.

In dem Kühlmittelkreislauf der Verbrennungsmotoren von Kraftfahrzeugen ist üblicherweise ein Thermostatventil vorgesehen, das ein thermostatisches Arbeitselement enthält. Das Gehäuse des thermostatischen Arbeitselementes enthält einen sich temperaturabhängig ausdehnenden Dehnstoff und dient als Ventilträger, d.h. er ist mit zwei Ventiltellern versehen, von denen einer der Kurzschlußleitung und der andere der Verbindungsleitung zu dem Kühler zugeordnet ist. In dem Gehäuse des thermostatischen Arbeitselementes ist ein als Verstellelement dienender Kolben angeordnet, der an einem ortsfesten Widerlager anliegt. Das Gehäuse des thermostatischen Arbeitselementes ist in der Kühlmittelströmung angeordnet. Wenn das Kühlmittel eine vorgegebene Temperatur überschreitet, wird der Kolben aus dem Gehäuse ausgefahren, wodurch das Gehäuse mitsamt den Ventiltellern verschoben wird. Abhängig von der Auslegung des thermostatischen Arbeitselementes besitzt ein derartiges Thermostatventil eine vorgegebene Ventilcharakteristik.

Um die Ventilcharakteristik eines derartigen Thermostatventils verändern zu können und somit den Kühlmittelkreislauf nicht nur abhängig von der Temperatur des Kühlmittels zu regeln, ist es bekannt (DE-A 32 26 104), dem Arbeitskolben (Verstellelement) des Thermostatventils ein einstellbares Widerlager zuzuordnen, dessen Position über ein Stellglied veränderbar ist, das von einem Betriebsparameter des Verbrennungsmotors auswertenden Regler gesteuert ist. Dadurch wird es möglich, die Ventilcharakteristik abhängig von weiteren Regelgrößen außer der Temperatur des Kühlmittels zu verändern, wobei dieser Temperaturregelcharakteristik eine andere Regelcharakteristik überlagert wird. Bei dieser Bauart ist es besonders vorteilhaft, daß grundsätzlich der Aufbau des Thermostatventils, der sich seit vielen Jahren in der Praxis bewährt hat, nicht verändert wird. Es läßt sich insgesamt ein verbessertes Regelverhalten verwirklichen, dem allerdings gewisse Grenzen gesetzt sind. Diese Grenzen bestehen darin, daß das gesamte System relativ träge ist, so daß manche Betriebsparameter für die Veränderung der Ventilcharakteristik nicht ausgewertet werden können.

Um eine Durchflußregelung in dem Kühlkreislauf unabhängig von einem Thermostatventil vornehmen zu können, ist es auch bekannt (US-A 43 99 776), zusätzlich zu dem Thermostatventil in der Verbindungsleitung zu dem Kühler ein Durchflußregelventil anzuordnen, das über ein Stellglied gesteuert wird. Damit wird jedoch der Aufwand wesentlich erhöht, während zum anderen der Einfluß des Thermostatventils auf die Regelung nicht ausgeschlossen ist.

Es war auch bekannt (DE-A 33 02 768), in dem Kühlkreislauf eines Verbrennungsmotors anstelle eines Thermostatventils ein verstellbares Ventil einzusetzen. Dieses verstellbare Ventil, das in dem Zulauf zu einem Kühler des Kühlkreislaufes angeordnet ist, ist mittels einer Unterdruckdose schaltbar, die an das Ansaugrohr des Verbrennungsmotors angeschlossen ist, wobei hier ein Rückschlagventil und weitere Ventile zwischengeschaltet sind, über die auch ein Anschluß der Unterdruckdose an die Atmosphäre möglich ist. Diese weiteren Ventile werden mittels eines thermostatischen Arbeitselementes so gesteuert, daß sich mehrere Betriebszustände ergeben. Solange die Kühlflüssigkeit unter einer Mindesttemperatur liegt, bleibt das Ventil geschlossen, so daß die Kühlflüssigkeit relativ schnell aufgeheizt wird. Wird eine Mindesttemperatur überschritten, so wird bei erhöhter Last der Zulauf zum Kühler freigegeben, so daß eine Kühlung durchgeführt wird. Wird bei dieser Mindesttemperatur jedoch mit Niedriglast oder Leerlauf gefahren, so wird über die Unterdruckdose das Ventil wieder in die Stellung gebracht, in der es den Zulauf zu dem Kühler sperrt. In diesem Betriebszustand wird eine Temperatur des Kühlmittels erreicht, die über der üblichen Betriebstemperatur liegt. Wenn dabei eine vorgegebene Maximaltemperatur überschritten wird, so wird dann die Unterdruckdose über ein thermostatisch gesteuertes Ventil mit der Atmosphäre verbunden, so daß dann das Ventil den Zulauf zum Kühler wieder freigibt und eine Kühlung erfolgt.

Der Erfindung liegt die Aufgabe zugrunde, eine Regeleinrichtung für den Kühlwasserkreislauf eines Verbrennungsmotors zu schaffen, die einfach aufgebaut ist, möglichst viele in der Praxis bewährte Elemente benutzt und die vor allem ein schnelles Ansprechen auf eine Vielzahl von Betriebsparametern ermöglicht.

Diese Aufgabe wird dadurch gelöst, daß der Ventilträger und das Verstellelement nicht mittels eines temperaturabhängigen Dehnstoffs relativ zueinander bewegbar, sondern starr miteinander verbunden sind, um die den Betriebsparametern zugeordneten Ventilpositionen direkt einzustellen, und daß dem Verstellelement oder dem Antriebselement eine außerhalb des Bereichs der Kühlmittelströmung angeordnete Einrichtung zum Erfassen der Ventilpositionen und zum Rückmelden zu dem Regler zugeordnet ist.

Durch diese Ausbildung wird eine Regeleinrichtung geschaffen, die ein Regelventil enthält, dessen Aufbau im wesentlichen dem Aufbau eines üblichen Thermostatventils entspricht, ohne daß jedoch ein thermostatisches Arbeitselement vorhanden ist. Das thermostatische Arbeitselement, das aus einem Gehäuse und einem relativ zu dem Gehäuse mittels eines temperaturabhängigen Dehnstoffs ausfahrbaren Arbeitskolben besteht, ist durch einen Ventilträger ersetzt, der starr mit dem Verstellelement verbunden ist und der direkt und ausschließlich über ein Stellglied verstellt wird. Das Stellglied kann abhängig von vielfältigen Einflüssen der Motorregelung oder Motorbelastung o.dgl. gesteuert werden, wobei ein sehr schnelles Verstellen des Regelventils durchgeführt werden kann,d.h. die Regeleinrichtung sehr schnelle Regelspiele ermöglicht. Trotzdem ist eine prinzipielle neue Konstruktion des Gesamtaufbaus des Regelventils nicht notwendig, da bei dem erfindungsgemäßen Regelventil im wesentlichen der Aufbau entsprechend den konventionellen Thermostatventilen verwirklicht wird. Es ist deshalb auch ohne weiteres möglich, eine erfindungsgemäße Regeleinrichtung in vorhandene Kühlkreisläufe von Verbrennungsmotoren einzubauen, um diese zur Erzielung einer verbesserten Verbrennung regeln zu können.

Weitere Merkmale und Vorteile der Erfindung ergeben sich aus der nachfolgenden Beschreibung der in der Zeichnung dargestellten Ausführungsform und den Unteransprüchen.

Die Zeichnung zeigt eine erfindungsgemäße Regeleinrichtung mit einem im Schnitt dargestellten Regelventil.

Die in der Zeichnung dargestellte erfindungsgemäße Regeleinrichtung wird an dem Beispiel einer sogenannten Verteilregelung erläutert. Es ist für einen Fachmann jedoch ohne weiteres ersichtlich, daß die gleiche Regeleinrichtung auch bei einer sogenannten Mischregelung eingesetzt werden kann, bei welcher dann der Aufbau des Regelventils selbst identisch ist, während lediglich die Richtungen der Kühlmittelströmungen etwas abgeändert sind.

Bei der dargestellten Ausführungsform, der sogenannten Verteilregelung, ist in einem Gehäuse 17 eine Ventilkammer 22 vorgesehen, in die ein Kanal 21 mündet, der mit dem Austritt der Kühlwasserführung eines nicht dargestellten Verbrennungsmotors verbunden ist. Von der Ventilkammer 22 zweigt ein Kanal 13 ab, der über eine nicht dargestellte Kurzschlußleitung direkt wieder zu dem Eintritt der Kühlwasserführung des Verbrennungsmotors führt. Die Ventilkammer 22 wird durch ein Gehäuseteil 8 abgedeckt, das mit einem Anschlußstutzen 9 versehen ist, an den eine zu einem nicht dargestellten Kühler geführte Verbindungsleitung angeschlossen ist, dessen Austritt seinerseits mit dem Eintritt der Kühlwasserführung des nicht dargestellten Verbrennungsmotors verbunden ist. Sowohl dem Kanal 13 als auch dem Anschlußstutzen 9 ist jeweils ein Ventil zugeordnet. Das zu dem Anschlußstutzen 9 gehörige Ventil wird aus einem Ventilteller 5 und einem kegelförmigen Ventilsitz 16 des Gehäuseteils 8 gebildet. Das dem Kanal 13 zugeordnete Ventil besteht aus einem Ventilteller 6 und der Mündung dieses Kanals 13. Der Kanal 21 mündet zwischen den beiden erwähnten Ventilen in die Ventilkammer 22.

Der Ventilteller 5 ist mit einem Durchzug auf einen Ringbund 25 eines Ventilträgers 1 fest aufgepreßt. Der Ventilteller 5 stützt sich dabei mit seinem Durchzug gegen einen axialen Anschlag 26 des Ventilträgers 1 ab. In Richtung zu dem Anschlag hin ist der Ventilteller 5 mit einer Schließfeder 12 belastet, die als eine kegelförmige Schraubenfeder ausgebildet ist und deren anderes Ende sich gegen einen Ansatz des Gehäuses 17 im Bereich der Mündung des Kanals 13 abstützt. Die Schließfeder 12 belastet den Ventilteller 5 in Schließrichtung und drückt ihn gegen den Ventilsitz 16 an.

Der Ventilteller 6 ist mit einem Durchzug auf einem bolzenförmigen Ansatz 23 des Ventilträgers 1 mit einer Gleitführung geführt. Er wird mittels einer Druckfeder 14 gegen einen am Ende des bolzenförmigen Ansatzes 23 befindlichen Anschlag 15 angedrückt. Die Druckfeder umgibt den im wesentlichen zylindrischen Ventilträger 1 und stützt sich an dem Ringbund 25 ab, auf welchen der Durchzug des Ventiltellers 5 aufgepreßt ist.

Aus der vorausgegangenen Beschreibung und der Darstellung in der Zeichnung wird ersichtlich, daß der prinzipielle Aufbau des Regelventils, soweit er bisher erläutert ist, identisch mit einem üblichen Thermostatventil ist, d.h. soweit es die Anordnung der Kanäle 13 und 21, des Anschlußstitzens 9 und der Ventilteller 5 und 6 sowie der zugeordneten Ventilsitze auf dem Ventilträger 1 betrifft. Gleiches gilt für die Anordnung der Schließfeder 12 und der Druckfeder 14. Der Ventilträger 1 besitzt eine Gestalt, die der Gestalt des Gehäuses eines thermostatischen Arbeitselementes eines Thermostatventils entspricht. Diese Gestalt ist insbesondere gewählt worden, um die diesbezügliche Übereinstimmung mit einem Thermostatventil zu zeigen. Selbstverständlich kann jedoch eine andere Gestaltung für den Ventilträger 1 gewählt werden. da er im Gegensatz zu einem Gehäuse eines thermostatischen Arbeitselementes keinen Dehnstoff aufnimmt.

In Verlängerung der beiden axial übereinanderliegenden Ventilteller 5 und 6 ist in axialer Verlängerung des Ventilträgers 1 an diesem eine Stange 2 starr angebracht. Die Stange 2 durchdringt das den Anschlußstutzen 9 aufweisende Gehäuseteil 8 in einer Führung 7 und ragt nach außen aus diesem Gehäuseteil 8 heraus. Die Führung 7 besteht aus einer Bohrung des Gehäuseteils 8 und einem eingeschraubten Einsatz 20. Der Einsatz 20 hält außerdem ein Dichtungselement 19 insbesondere einen die Stange 2 umgebenden O-Ring.

In das aus dem Gehäuseteil 8 herausragende Ende der Stange 2 ist eine Kugel 24 eingesetzt, der ein Antriebsnocken 3 gegenüberliegt. Der Antriebsnocken 3 ist auf einer Antriebswelle 11 eines Elektromotors 4 angeordnet, wobei die Antriebswelle 11 quer zur Achse der Stange 2 und des Ventilträgers 1 verläuft. Der Nocken 3 besitzt eine bezüglich der Antriebswelle 11 exzentrische Gestalt. Der Elektromotor 4, der beispiels-weise ein selbsthemmendes Getriebe aufweist, ist an einer an dem Gehäuseteil 8 angebrachten Halterung 10 befestigt. Der Elektromotor ist mit Anschlüssen 18 versehen, an die ein Regler 28 angeschlossen ist, über den der Antrieb der Antriebswelle 11 und damit die Verstellung des Ventilträgers 1 über den Antriebsnocken 3 und die Stange 2 gesteuert wird. Der Reglereingang ist an eine mit Pfeilen angedeute Vielzahl von Signalgebern angeschlossen, die beispielsweise die Kühlmitteltemperatur, die Außentemperatur, die Belastung des Verbrennungsmotors, das Drehmoment oder die Drehzahl des Verbrennungsmotors, die Abgaswerte und die Abgastemperatur, den Unterdruck im Saugrohr, die Öltemperatur o.dgl. erfassen und abhängig davon eine Regelung der Betriebstemperatur des Motors über die Regelung der Kühlung vorzunehmen, um den Betrieb des Verbrennungsmotors zu optimieren. Da der Ventilträger 1 mit den Ventiltellern 5 und 6 direkt von dem Elektromotor 4 angetrieben wird, ergibt sich eine schnelle Regelung mit relativ kurzen Regelspielen. An den Regler 28 ist ferner ein Rückführpotentiometer 27 angeschlossen, das außerhalb des Gehäuses 8 an diesem angebracht ist und das von dem nach außen ragenden Teil der Stange 2 verstellt wird. Dieses Rückführpotentiometer 27 meldet die jeweilige Ventilstellung, d.h. die Stellung des Ventilträgers 1, an den Regler 28. Selbstverständlich sind auch andere Einrichtungen zum Rückmelden der Ventilstellung möglich, z.B. ein an das Antriebselement 3 angreifendes Drehpotentiometer.

In Abwandlung der dargestellten Ausführungsform, die nach einfacher Änderung der Kühlmittelführung als Mischregelung eingesetzt werden kann, können auch andere Arten von Stellgliedern anstelle des Elektromotors vorgesehen werden, beispielsweise Stellglieder, die direkt eine translatorische Bewegung haben und diese unmittelbar auf die Stange 2 übertragen. Darüber hinaus ist es auch möglich, die Antriebsmittel des Stellgliedes kraftschlüssig mit der Stange 2 zu verbinden. Beispielsweise ist es möglich, den Antriebsnocken 3 in Verstellrichtung der Stange 2 kraftschlüssig mit dieser zu verbinden. Hierzu kann beispielsweise der Antriebsnocken 3 mit einer dem exzentrischen Nockenverlauf folgenden schwalbenschwanzförmigen Nut versehen sein, in die dann die Stange 2 mit einem hammerkopfartigen Ende eingreift. Es ist auch möglich, auf der Antriebswelle 11 des Elektromotors 4 ein Ritzel anzuordnen, das in eine zahnstangenartige Verzahnung der Stange eingreift. Des weiteren ist es möglich, die Stange 2 in dem außerhalb des Gehäuseteils 8 liegenden Bereich mit einem Gewinde zu versehen, auf das eine von dem Stellglied antreibbare, gegen axiale Bewegung gesicherte Mutter aufgeschraubt ist. In diesem Fall muß die Stange gegen Drehbewegungen gesichert werden. Dabei ist es auch möglich, in diesen Antriebselementen Übersetzungen oder Untersetzungen unterzubringen.

Wenn das Stellglied, beispielsweise der Elektromotor 4, über seine Antriebselemente in Verstellrichtung formschlüssig mit der Stange 2 verbunden ist, so kann auch die Schließfeder 12 entfallen. In diesem Fall kann in weiterer Ausgestaltung vorgesehen werden, daß der Ventilteller 5 als ein Ventilschieber ausgebildet ist, dem dann ein Schiebeventilsitz zugeordnet ist. Es muß dann dafür Sorge getragen werden, daß bei Wegfall der Schließfeder 12 eine ausreichende radiale Führung für den Ventilträger 1 und die Stange 2 vorgesehen ist, was beispielsweise durch Verlängerung der Führung 7 geschehen kann.

In weiterer Ausgestaltung kann auch der Ventilteller 6 als ein Ventilschieber ausgeführt werden, dem dann ein Schiebeventilsitz des Kanals 13 zugeordnet wird. In diesem Fall, in welchem der Ventilteller 6 ortsfest an dem Ventilträger 1 angebracht wird, kann auch die Druckfeder 14 entfallen.

## Patentansprüche

1. Regeleinrichtung für den Kühlmittelkreislauf eines Verbrennungsmotors, insbesondere eines Kraftfahrzeuges, mit einem Regelventil, das die Verteilung der von einem Austritt zu einem Eintritt des Verbrennungsmotors geführten Kühlmittelströmung auf einen zwischen dem Austritt und dem Eintritt angeordneten Kühler und auf eine den Kühler umgehende Kurzschlußleitung regelt und das zwei in der Kühlmittelströmung angeordnete, in axialem Abstand angebrachte Ventilteller (5, 6) aufweist, die zwei einander gegenüberliegenden Ventilsitzen (16, 13) zugeordnet sind und die jeweils zusammen mit den zugehörigen Ventilsitzen die Verbindung einer Ventilkammer (22) zum Kühler und zur Kurzschlußleitung (13) steuern, wobei für beide Ventilteller ein gemeinsamer Ventilträger (1) vorgesehen ist, wobei einer (5) der beiden Ventilteller an dem Ventilträger fest angebracht und mit einer Schließfeder (12) unmittelbar belastet ist, und wobei der Ventilträger (1) mit einem Verstellelement (2) verbunden ist, das nach außen aus dem Bereich der Kühlmittelströmung herausgeführt ist und an das ein Antriebselement (3) eines Stellgliedes (4) angreift, das von einem mehrere Betriebsparameter des Verbrennungsmotors auswertenden Regler (28) gesteuert ist, dadurch gekennzeichnet, daß der Ventilträger (1) und das Verstellelement (2) nicht mittels eines temperaturabhängigen Dehnstoffs relativ zueinander bewegbar, sondern starr miteinander verbunden sind, um die den Betriebsparametern zugeordneten Ventilpositionen direkt einzustellen, und daß dem Verstellelement (2) oder dem Antriebselement (3) eine außerhalb des Bereichs der Kühlmittelströmung angeordnete Einrichtung (27) zum Erfassen der Ventilpositionen und zum Rückmelden zu dem Regler (28) zugeordnet ist.

2. Regeleinrichtung nach Anspruch 1, dadurch gekennzeichnet, daß als Verstellelemente eine koaxial zu den beiden Ventiltellern (5, 6) verlaufende Stange (2) vorgesehen ist.

3. Regeleinrichtung nach Anspruch 2, dadurch gekennzeichnet, daß die Stange (2) in ihrer axialen Richtung in einer Führung (7) eines Gehäuseteils (8) geführt ist.

4. Regeleinrichtung nach Anspruch 3, dadurch gekennzeichnet, daß das Gehäuseteil (8) einteilig mit einem Anschlußstutzen (9) für die Verbindungsleitung zum Kühler ausgebildet ist.

5. Regeleinrichtung nach Anspruch 4, dadurch gekennzeichnet, daß das Gehäuseteil (8) mit Aufnahmen (10) zum Anbringen des Stellgliedes (4) versehen ist.

6. Regeleinrichtung nach einem der Ansprüche 1 bis 4, dadurch gekennzeichnet, daß als Stellglied ein Elektromotor (4) vorgesehen ist, dessen Antriebswelle (11) über eine Drehbewegung in eine translatorische Bewegung umsetzende Antriebselemente (3) mit dem Verstellelement (2) des Ventilträgers (1) verbunden ist.

7. Regeleinrichtung nach einem der Ansprüche 1 bis 6, dadurch gekennzeichnet, daß eine den der Verbindungsleitung (9) zugehörigen Ventilteller (5) in Schließrichtung belastende Schließfeder (12) vorgesehen ist.

8. Regeleinrichtung nach einem der Ansprüche 1 bis 7, dadurch gekennzeichnet, daß der der Kurzschlußleitung (13) zugeordnete Ventilteller (6) gleitend auf dem Ventilträger (1) geführt und mit einer Feder (14) gegen einen Anschlag (15) gehalten ist.

9. Regeleinrichtung nach einem der Ansprüche 1 bis 8, dadurch gekennzeichnet, daß das Verstellelement (2) mittels einer Feder (12) gegen das in Verstellrichtung bewegbare Antriebselement (3) angedrückt ist.

10. Regeleinrichtung nach einem der Ansprüche 1 bis 8, dadurch gekennzeichnet, daß zwischen dem Verstellelement (2) und dem an ihm angreifenden Antriebselement (3) eine in Verstellrichtung formschlüssige Verbindung vorgesehen ist.

11. Regeleinrichtung nach einem der Ansprüche 1 bis 10, dadurch gekennzeichnet, daß der der Verbindungsleitung (9) zugeordnete Ventilteller als ein Ventilschieber ausgebildet ist, dem ein Schiebeventilsitz zugeordnet ist.

12. Regeleinrichtung nach einem der Ansprüche 1 bis 11, dadurch gekennzeichnet, daß der der Kurzschlußleitung (13) zugehörige Ventilteller als ein Ventilschieber ausgebildet ist, dem ein Schiebeventilsitz zugeordnet ist.

## Claims

1. Regulating device for the circulation of the coolant of an internal-combustion motor, for a motor vehicle in particular, with a regulating valve which regulates the distribution of the flow of coolant led from an outlet to an intake of the internal-combustion motor to a radiator disposed between the outlet and the intake and to a short-circuit pipe surrounding the radiators, and which has two valve spring caps (5, 6) disposed in the flow of coolant, fixed at each end of an axial separation, which are associated with two oppositely positioned valve seats (16, 13) and which in each case, together with the associated valve seats, control the connection of a valve chamber (22) to the radiator and to the short-circuit pipe (13), whereby a common valve carrier (1) is provided for both valve spring caps, whereby one (5) of the two valve spring caps is solidly fixed to the valve carrier and is directly loaded by a closing spring (12), and whereby the valve carrier (1) is connected to a regulation element (2) which extends outwards from the area of the coolant flow and on which an actuation member (3) of a regulating member (4) engages, which is controlled by a regulator (28) which monitors several parameters of the functioning of the combustion motor, wherein the valve carrier (1) and the regulation element (2) are not movable relative to each other by means of a temperature-dependent expanding material, instead they are fixedly connected to each other in order to directly adjust to the valve positions associated with parameters of functioning, and a device (27) associated with the regulation element (2) or the actuating member (3), for recording the valve positions and communicating these back to the regulator (28), is disposed outside the area of the flow of coolant.

2. Regulating device in accordance with claim 1, wherein a rod (2) which runs coaxially in relation to both valve spring caps (5, 6), is provided as a regulating element.

3. Regulating device in accordance with claim 2, wherein the rod (2) is orientated in its axial direction into a guiding member (7).

4. Regulating device in accordance with claim 3, wherein the housing member (8) is formed as a single piece with a connection pipe (9) for the connecting pipe going to the radiator.

5. Regulating device in accordance with claim 4, wherein the housing member (8) is provided with incorporating member (10) for the mounting of the regulating member (4).

6. Regulating device in accordance with any one of claims 1 to 4, wherein an electrical motor (4) is provided as a regulating member, the drive shaft (11) of which is connected to the regulating element (2) of the valve carrier (1) by means of a drive element (3) which converts a rotation movement into a translational movement.

7. Regulating device in accordance any one of claims 1 to 6, wherein one of the valve spring caps (5) associated with the connection pipe (9) is provided with a closing spring (12) which loads this said valve spring cap in the direction of closing.

8. Regulating device in accordance with any one of claims 1 to 7, wherein the valve spring cap (5) associated with the short-circuit pipe (13) is guided in a sliding movement on the valve carrier (1) and is held against an abutment (15) by a spring (14).

9. Regulating device in accordance with any one of claims 1 to 8, wherein the regulating element (2) is pushed onto the actuation member (3), which can move in the direction of adjustment, by means of a spring (12).

10. Regulating device in accordance with any one of claims 1 to 8, wherein a connection which is form-locking in the direction of adjustment is disposed between the regulating element (2) and the actuation member (3).

11. Regulating device in accordance with any one of claims 1 to 10, wherein the valve spring cap associated with the connecting pipe (9) is developed as a valve slide which is associated with a gate valve seat.

12. Regulating device in accordance with any one of claims 1 to 11, wherein the valve spring cap associated with the short-circuit pipe (13) is developed as a valve slide which is associated with a gate valve seat.

## Revendications

1. Dispositif de régulation pour le circuit de fluide de refroidissement d'un moteur à combustion interne, notamment de véhicule automobile, comprenant une soupape de régulation qui règle la répartition du courant de fluide de refroidissement allant d'une sortie à une entrée du moteur à combustion interne, entre un radiateur intercalé et entre la sortie et l'entrée et une conduite de court-circuit qui évite le radiateur, et qui présente deux plateaux de soupapes (5, 6) placés dans le courant de fluide de refroidissement, agencées à un certain écartement axial, qui sont associés à deux sièges de soupapes (16, 13) mutuellement opposés, et dont chacun, en combinaison avec le siège de soupape respectif, commande la communication entre une chambre de soupape (22) et le radiateur ou la conduite de court-circuit (13), dispositif dans lequel il est prévu un support de soupapes commun (1) pour les deux plateaux de soupapes, l'un (5) des deux plateaux de soupapes étant monté fixe sur le support de soupapes et chargé directement par un ressort de fermeture (12), le support de soupapes (1) étant relié à un élément de manoeuvre (2) qui émerge à l'extérieur de la zone de l'écoulement du fluide de refroidissement et attaque un élément d'entraînement (3) appartenant à un organe actionneur (4) commandé par un régulateur (28) qui exploite plusieurs paramètres de fonctionnement du moteur à combustion interne, caractérisé en ce que le support de soupapes (1) et l'élément de manoeuvre (2) ne se déplacent pas l'un par rapport à l'autre sous l'action d'une substance dilatable sensible à la température mais, au contraire, sont reliés rigidement l'un à l'autre, pour établir directement les positions des soupapes qui sont associées au paramètres de fonctionnement, et en ce qu'un dispositif (27) destiné à capter les positions des soupapes et à les renvoyer en retour au régulateur (28), et disposé à l'extérieur de la zone d'écoulement du fluide de refroidissement, est associé à l'élément de manoeuvre (2) ou à l'élément d'entraînement (3).

2. Dispositif de régulation selon la revendication 1, caractérisé en ce qu'il est prévu comme éléments de manoeuvre, une tige (2) s'étendant coaxialement aux deux plateaux de soupapes (5, 6).

3. Dispositif de régulation selon la revendication 2, caractérisé en ce que la tige (2) est guidée dans sa direction axiale dans un guide (7) d'une partie (8) du corps.

4. Dispositif de régulation selon la revendication 3, caractérisé en ce que la partie (8) du corps est réalisée en une seule pièce avec une tubulure de raccordement (9) pour la conduite de liaison aboutissant au radiateur.

5. Dispositif de régulation selon la revendication 4, caractérisé en ce que la partie (8) du corps est munie de logements (10) pour le montage de l'organe actionneur (4).

6. Dispositif de régulation selon une des revendications 1 à 4, caractérisé en ce qu'il est prévu, comme organe actionneur, un moteur électrique (4) dont l'arbre d'entraînement (11) est relié à l'organe de manoeuvre (2) du support de soupapes (1) par l'intermédiaire d'éléments d'entraînement (3) qui transforment un mouvement de rotation en un mouvement de translation.

7. Dispositif de régulation selon une des revendications 1 à 6, caractérisé en ce qu'il est prévu un ressort de fermeture (12) qui charge le plateau de soupape (5) correspondant à la conduite de liaison (9) dans le sens de la fermeture.

8. Dispositif de régulation selon une des revendications 1 à 7, caractérisé en ce que le plateau de soupape (6) associé à la conduite de court-circuit (13) est guidé à glissement sur le support de soupapes (1) et est tenu contre une butée (15) au moyen d'un ressort (14).

9. Dispositif de régulation selon une des revendication 1 à 8, caractérisé en ce que l'élément de manoeuvre (2) est pressé au moyen d'un ressort (12) contre l'élément d'entraînement (3) qui peut se déplacer dans la direction de la manoeuvre.

10. Dispositif de régulation selon une des revendications 1 à 8, caractérisé en ce qu'il est prévu, entre l'élément de manoeuvre (2) et l'élément d'entraînement (3) qui l'attaque, une liaison opérant par sûreté de forme dans la direction de la manoeuvre.

11. Dispositif de régulation selon une des revendications 1 à 10, caractérisé en ce que le plateau de soupape correspondant à la conduite de liaison (9) est constitué par un tiroir de soupape auquel est associé un siège de soupape à tiroir.

12. Dispositif de régulation selon une des revendications 1 à 11, caractérisé en ce que le plateau de soupape correspondant à la conduite de court-circuit (13) est constitué par un tiroir de soupape auquel est associé un siège de soupape à tiroir.
